# EUROPÄISCHE PATENTSCHRIFT

(11) **EP 2 206 450 B1**
(45) Veröffentlichungstag und Bekanntmachung des Hinweises auf die Patenterteilung: **17.10.2012**
(21) Anmeldenummer: 10150292.0
(22) Anmeldetag: 08.01.2010
(51) Int. Cl.: A47B 95/00

(54) **Schiene zum Aufhängen von Schränken**
Rail for hanging cabinets
Rails destinés à suspendre des armoires

(30) Priorität: 09.01.2009 DE 202009000241 U
(43) Veröffentlichungstag der Anmeldung: 14.07.2010
(73) Patentinhaber: Hettich-Heinze GmbH & Co. KG, 32139 Spenge (DE)
(72) Erfinder: Kottkamp, Frank, 32289 Rödinghausen (DE); Nolte, Frank, 49086, Osnabrück (DE)
(74) Vertreter: Specht, Peter

(56) Entgegenhaltungen:
- WO-A1-2006/134346
- GB-A- 2 428 557

## Beschreibung

Die vorliegende Erfindung betrifft eine Schiene zum Aufhängen von Schränken, mit einem Mittelabschnitt und zwei an gegenüberliegenden Seiten angeordneten Endabschnitten, wobei an den Endabschnitten Haltemittel zur Montage von Befestigungsmitteln zur hängenden Festlegung von Gegenständen vorgesehen sind.

Aus der EP 636 328 ist ein Hängesystem zum Montieren eines Wandschrankes gezeigt, bei dem eine Schiene wandseitig festgelegt wird. An der Schiene können dann Befestigungsmittel montiert werden, die an einem Möbelkorpus fixiert sind. Dabei können die Befestigungsmittel in eine horizontale Richtung verschiebbar an der Schiene gehalten sein, um eine exakte Positionierung des Möbels auch nach der Montage noch vornehmen zu können. Bei dem Hängesystem ist nachteilig, dass die Schiene aus einem Vollmaterial hergestellt ist, das teuer in der Herstellung ist und zudem nur begrenzt Möglichkeiten vorhanden sind, um die Schiene für die Verbindung mit den Befestigungsmitteln zu optimieren. Denn die Schiene besitzt über die gesamte Länge die gleiche Geometrie.

Die WO 2006/134346 offenbart eine Vorrichtung zum Aufhängen von Gegenständen, die einen als Stange ausgebildeten Mittelabschnitt aufweist, an dem endseitig jeweils ein Kopfteil festgelegt ist. An den Kopfteilen sind Verstellmittel vorgesehen, um eine Positionierung an den Kopfteilen vornehmen zu können.

Es ist daher Aufgabe der vorliegenden Erfindung, eine Schiene zum Aufhängen von Schränken zu schaffen, die einfach herstellbar ist und einen geringen Materialverbrauch besitzt. Zudem soll eine sichere Aufhängung von Gegenständen gewährleistet werden.

Diese Aufgabe wird mit einer Schiene mit den Merkmalen des Anspruches 1 gelöst.

Erfindungsgemäß umfasst die Schiene einen Mittelabschnitt und zwei an gegenüberliegenden Seiten angeordnete Endabschnitte, wobei die Endabschnitte gegenüber dem Mittelabschnitt verstärkt sind und und eine größere Materialstärke aufweisen oder aus einem Material höherer Festigkeit hergestellt sind. Dadurch kann der Mittelabschnitt, der meist deutlich länger ausgebildet ist als die beiden Endabschnitte, aus einem dünnen und/oder schmalen Profil hergestellt sein und kann mit wenig Material hergestellt werden. Die mechanisch höher belasteten Endabschnitte sind hingegen aus einem stärkeren und/oder festeren Material hergestellt und können so Lasten zur Aufhängung von Gegenständen aufnehmen. Der Mittelabschnitt dient mehr als Abstandshalter und zur Stabilisierung der Schiene.

Für eine stabile Festlegung der Endabschnitte an dem Mittelabschnitt liegen diese vollflächig auf einem dünnwandigen Profil des Mittelabschnittes auf. Dann verstärken die Endabschnitte den Mittelabschnitt, indem eine Verdickung des Materials, vorzugsweise eine Verdopplung des Materials oder eine noch größere Verdickung stattfindet.

Gemäß einer bevorzugten Ausgestaltung sind die Endabschnitte dicker als der Mittelabschnitt ausgebildet. Vorzugsweise sind die Endabschnitte mindestens 30 % dicker als der Mittelabschnitt, vorzugsweise mehr als 50 %. Alternativ oder zusätzlich können die Endabschnitte auch breiter als der Mittelabschnitt ausgebildet sein, insbesondere können die Endabschnitte den Mittelabschnitt nach oben hin überragen.

Vorzugsweise sind die Endabschnitte über Befestigungsmittel an dem Mittelabschnitt festgelegt. Dabei können die Endabschnitte über Befestigungsbolzen, Nieten, Clinchen, Toxen, Löten, Schweißen, Verstemmen oder Kleben an dem Mittelabschnitt festgelegt sein. Auch andere Befestigungsmittel für eine stoff-, form- und/oder kraftschlüssige Festlegung können eingesetzt werden.

In einer weiteren Ausgestaltung liegt der Mittelabschnitt an einer Profilierung eines Endabschnittes zumindest teilweise formschlüssig an. Dadurch können besonders gut Kräfte über die Profilierung abgetragen werden, ohne dass die Befestigungsmittel unnötig belastet werden.

Für eine stabile Montage von Gegenständen an der Schiene sind die Endabschnitte vorzugsweise aus einem Metallblech hergestellt. Ein solches Metallblech kann auf einfache Weise durch Biegen und Stanzen in die gewünschte Form gebracht werden. Ferner können an dem Endabschnitt Öffnungen für Befestigungsmittel für eine Wandmontage ausgebildet sein, so dass die Schiene im Bereich der Belastung durch einen hängenden Gegenstand für eine Kraftabtragung in die Wand sorgt.

Für eine einfache Montage zur hängenden Festlegung von Gegenständen kann an den Endabschnitten vorzugsweise eine von einer Wand hervorstehende und parallel zur Wand verlaufende Auflageleiste vorgesehen sein. Dadurch können Gegenstände über Schrauben, Haken oder andere Befestigungsmittel auf einfache Weise eingehängt werden.

Um die Schiene mit geringem Materialeinsatz herzustellen, kann der Mittelabschnitt als Steg aus einem gebogenen Metallblech, Kunststoff, Holz, Leichtbaumaterialien und/oder Pappe hergestellt sein.

In einer weiteren Ausführungsform sind die Endabschnitte integral mit dem Mittelabschnitt ausgebildet. Dann werden die Endabschnitte vorzugsweise durch ein randseitiges Umbiegen des Mittelabschnittes hergestellt und sind mindestens doppelwandig ausgebildet. Auch eine dreifache Überlappung in dem Bereich der Endabschnitte ist möglich. Die abgebogenen Endabschnitte sind vorzugsweise stoffschlüssig verbunden, beispielsweise durch Schweißpunkte, jedoch ist auch eine form- und/oder kraftschlüssige Verbindung miteinander möglich, beispielsweise durch Prägungen und Profilierungen.

Die Erfindung wird nachfolgend anhand mehrerer Ausführungsbeispiele mit Bezug auf die beigefügten Zeichnungen näher erläutert. Es zeigen:
- Figuren 1A bis 1C: mehrere Ansichten eines ersten Ausführungsbeispiels einer erfindungsgemäßen Schiene;
- Figuren 2A bis 2C: mehrere Ansichten eines zweiten Ausführungsbeispiels einer erfindungsgemäßen Schiene;

In den Figuren 1A bis 1C ist eine erste Ausführungsform einer Schiene 30 gezeigt, die einen Mittelabschnitt 31 besitzt, an dem randseitig jeweils ein Endabschnitt 32 vorgesehen ist, der einen anderen Materialquerschnitt aufweisen kann. Bei dieser Ausführungsform liegt ein Endabschnitt 32 im Wesentlichen vollflächig auf einem dünnwandigen Profil des Mittelabschnittes 31 auf, wobei ein Formschluss zwischen dem Mittelabschnitt 31 und dem Endabschnitt 32 gebildet ist. An dem Endabschnitt 32 ist eine Halteleiste 33 vorgesehen, an der Gegenstände eingehängt werden können. Die Halteleiste 33 ist einem Steg 37 des Endabschnittes 32 angeformt, der über eine Stufe 36 beabstandet von einer Wand angeordnet ist. An dem an der Wand anliegenden Abschnitt sind Öffnungen 35 in Form von Langlöchern vorgesehen, die sowohl in dem Endabschnitt 32 als auch in dem darunterliegenden Mittelabschnitt 31 ausgespart sind.

Eine äußere Kante des Mittelabschnittes 31 ist dabei im Wesentlichen bündig mit einer äußeren Kante des Endabschnittes 32 angeordnet, so dass der Bereich des Endabschnittes 32 doppelwandig ausgebildet ist. Die Verstärkung des Mittelabschnittes 31 erfolgt somit durch ein Aufsetzen des Endabschnittes 32.

Die Befestigung des Endabschnittes 32 an dem Mittelabschnitt 31 kann über Schweißpunkte 34 oder andere stoff-, form- und/oder kraftschlüssige Verbindungsarten, insbesondere auch über Kleben erfolgen. Es ist auch möglich, den Mittelabschnitt 31 aus Kunststoff, Holz, Leichtbaumaterialien und/oder Pappe herzustellen, an dem ein Endabschnitt 32 aus einem Metallblech aufgesetzt wird.

In den Figuren 2A bis 2C ist eine weitere Ausführungsform einer Schiene 40 dargestellt, die einen Mittelabschnitt 41 und zwei Endabschnitte 42 aufweist. An den beiden Endabschnitten ist wieder eine Halteleiste 43 ausgebildet, die in einem montierten Zustand der Schiene 40 beabstandet von einer benachbarten Wand angeordnet ist, um das Einhängen von Gegenständen zu ermöglichen.

Die Verstärkung des Endabschnittes 42 erfolgt durch ein Umbiegen an einer Faltkante 48, so dass Mittelabschnitt 41 und Endabschnitt 42 integral miteinander ausgebildet sind. Dadurch ist der Bereich der Endabschnitte 42 doppelwandig ausgebildet, wobei zur Montage in dem Bereich des Endabschnittes 42 Öffnungen 45 in Form von horizontalen Langlöchern für Befestigungsmittel vorgesehen sind.

Um den gefalteten Endabschnitt 42 mit dem Mittelabschnitt 41 zu verbinden, sind Verprägungen 44 vorgesehen, die einander durchgreifen. Es ist natürlich möglich, den gefalteten Abschnitt auch durch andere stoff-, form- und/oder kraftschlüssige Verbindungsarten aneinander zu fixieren.

Die Halteleiste 43 ist an einem Steg 47 des Endabschnittes 42 ausgebildet, der über eine Stufe 46 mit dem an der Wand liegenden Abschnitt mit den aus horizontalen Langlöchern ausgebildeten Öffnungen 45 verbunden ist. Um auch höhere Gewichtslasten an der Halteleiste 43 aufnehmen zu können, ist im Bereich der Stufe 46 eine Profilierung 49 in Form von Sicken ausgebildet, die eine Art Verstärkungsstreben ausbilden. Die Schiene 40 ist einstückig aus einem Metallblech durch Biegen und Stanzen hergestellt. In dem Bereich der Endabschnitte 42 ist die Schiene 40 doppelwandig ausgebildet. Es ist natürlich möglich, die Endabschnitte 42 mehrlagig auszubilden, also beispielsweise über mehrere Faltkanten 48 eine drei- oder mehrlagige Ausbildung der Endabschnitte 42 zu bewirken.

## Patentansprüche

1. Schiene (30, 40) zum Aufhängen von Schränken, mit einem Mittelabschnitt (31, 41) und zwei an gegenüberliegenden Seiten angeordneten Endabschnitten (32, 42), wobei an den Endabschnitten (32, 42) Halteleisten (33, 43) zur Montage von Befestigungsmitteln zur hängenden Festlegung von Gegenständen vorgesehen sind, wobei die Endabschnitte (32, 42) gegenüber dem Mittelabschnitt (31,41) verstärkt sind und eine größere Materialstärke aufweisen oder aus einem Material höherer Festigkeit hergestellt sind, **dadurch gekennzeichnet, dass** die Endabschnitte (32, 42) im Wesentlichen vollflächig auf ein dünnwandiges Profil des Mittelabschnittes (31, 41) aufliegen.

2. Schiene nach Anspruch 1, **dadurch gekennzeichnet, dass** die Endabschnitte breiter als der Mittelabschnitt ausgebildet sind.

3. Schiene nach Anspruch 1 oder 2, **dadurch gekennzeichnet, dass** die Endabschnitte (32, 42) über Befestigungsmittel (34, 44) an dem Mittelabschnitt (31, 41) festgelegt sind.

4. Schiene nach einem der Ansprüche 1 bis 3, **dadurch gekennzeichnet, dass** die Endabschnitte (32, 42) über stoff-, form- und/oder kraftschlüssige Verbindungen an dem Mittelabschnitt (31, 41) festgelegt sind.

5. Schiene nach einem der Ansprüche 1 bis 4, **dadurch gekennzeichnet, dass** der Mittelabschnitt (31, 41) an einer Profilierung eines Endabschnittes (32, 42) zumindest teilweise formschlüssig anliegt.

6. Schiene nach einem der Ansprüche 1 bis 5, **dadurch gekennzeichnet, dass** die Endabschnitte (32, 42) aus einem Metallblech hergestellt sind.

7. Schiene nach einem der Ansprüche 1 bis 6, **dadurch gekennzeichnet, dass** an den Endabschnitten (32, 42) Öffnungen (35, 45) für Befestigungsmittel für eine Wandmontage ausgebildet sind.

8. Schiene nach einem der Ansprüche 1 bis 7, **dadurch gekennzeichnet, dass** an den Endabschnitten (32, 42) eine von einer Wand hervorstehende und parallel zur Wand verlaufende Halteleiste (33, 43) als Haltemittel vorgesehen ist

9. Schiene nach einem der Ansprüche 1 bis 8, **dadurch gekennzeichnet, dass** der Mittelabschnitt (31, 41) als Steg aus einem gebogenen Metallblech, Kunststoff, Holz, Leichtbaumaterialien und/oder Pappe hergestellt ist.

10. Schiene nach einem der Ansprüche 1 bis 9, **dadurch gekennzeichnet, dass** die Endabschnitte (42) integral mit dem Mittelabschnitt (41) ausgebildet sind.

11. Schiene nach Anspruch 10, **dadurch gekennzeichnet, dass** die Endabschnitte (42) durch ein randseitiges Umbiegen des Mittelabschnittes (41) hergestellt sind und mindestens doppelwandig ausgebildet sind.

12. Schiene nach Anspruch 11, **dadurch gekennzeichnet, dass** die umgebogenen Endabschnitte (42) stoff-, form- und/oder kraftschlüssig miteinander verbunden sind.

## Claims

1. Rail (30, 40) for hanging cabinets, having a central portion (31, 41) and two end portions (32, 42) arranged at opposite ends, wherein retaining strips (33, 43) are provided on the end portions (32, 42), for the purpose of mounting fastening means for securing articles in a suspended manner, wherein the end portions (32, 42) are strengthened in relation to the central portion (31, 41) and have a greater material thickness or are produced from a material of greater strength, **characterized in that** the end portions (32, 42) rest essentially over the entire surface area on a thin-walled profile of the central portion (31, 41).

2. Rail according to Claim 1, **characterized in that** the end portions are designed to be wider than the central portion.

3. Rail according to Claim 1 or 2, **characterized in that** the end portions (32, 42) are secured on the central portion (31, 41) via fastening means (34, 44).

4. Rail according to one of Claims 1 to 3, **characterized in that** the end portions (32, 42) are secured on the central portion (31, 41) via material bonding or form-fitting and/or force-fitting connections.

5. Rail according to one of Claims 1 to 4, **characterized in that** the central portion (31, 41) butts, with at least partial form-fitting, against a profiling of an end portion (32, 42).

6. Rail according to one of Claims 1 to 5, **characterized in that** the end portions (32, 42) are produced from a metal plate.

7. Rail according to one of Claims 1 to 6, **characterized in that** openings (35, 45) for fastening means for wall-mounting purposes are formed on the end portions (32, 42).

8. Rail according to one of Claims 1 to 7, **characterized in that** a retaining strip (33, 43), which projects from a wall and runs parallel to the wall, is provided as retaining means on the end portions (32, 42).

9. Rail according to one of Claims 1 to 8, **characterized in that** the central portion (31, 41) is produced as a crosspiece from a bent metal plate, plastics material, wood, lightweight construction materials and/or paperboard.

10. Rail according to one of Claims 1 to 9, **characterized in that** the end portions (42) are formed integrally with the central portion (41).

11. Rail according to Claim 10, **characterized in that** the end portions (42) are produced by virtue of the central portion (41) being bent over at the periphery, and are of at least double-walled design.

12. Rail according to Claim 11, **characterized in that** the bent-over end portions (42) are connected to one another with material bonding or in a form-fitting and/or force-fitting manner.

## Revendications

1. Rail (30, 40) destiné à suspendre des armoires, avec une section médiane (31, 41) et deux sections d'extrémité (32, 42) disposées sur des côtés opposés, sachant que sur les sections d'extrémité (32, 42), des barres de retenue (33, 43) destinées au montage de moyens de fixation sont prévues pour la fixation par suspension d'objets, sachant que les sections d'extrémité (32, 42) sont renforcées par rapport à la section médiane (31, 41) et présentent une épaisseur de matériau supérieure ou sont fabriquées en un matériau de résistance supérieure, **caractérisé en ce que** les sections d'extrémité (32, 42) reposent sensiblement sur toute la surface contre un profilé à paroi mince de la section médiane (31, 41).

2. Rail selon la revendication 1, **caractérisé en ce que** les sections d'extrémité sont réalisées plus larges que la section médiane.

3. Rail selon la revendication 1 ou 2, **caractérisé en ce que** les sections d'extrémité (32, 42) sont fixées par des moyens de fixation (34, 44) sur la section médiane (31, 41).

4. Rail selon l'une quelconque des revendications 1 à 3, **caractérisé en ce que** les sections d'extrémité (32, 42) sont fixées par des liaisons de matière, à complémentarité de formes et/ou à force sur la section médiane (31, 41).

5. Rail selon l'une quelconque des revendications 1 à 4, **caractérisé en ce que** la section médiane (31, 41) repose au moins partiellement par complémentarité de formes contre un profilage d'une section d'extrémité (32, 42).

6. Rail selon l'une quelconque des revendications 1 à 5, **caractérisé en ce que** les sections d'extrémité (32, 42) sont fabriquées en une tôle métallique.

7. Rail selon l'une quelconque des revendications 1 à 6, **caractérisé en ce que** des ouvertures (35, 45) pour des moyens de fixation destinés à un montage mural sont réalisées sur les sections d'extrémité (32, 42).

8. Rail selon l'une quelconque des revendications 1 à 7, **caractérisé en ce qu'**une barre de retenue (33, 43) dépassant d'une paroi et s'étendant parallèlement à la paroi est prévue comme moyen de retenue sur les sections d'extrémité (32, 42).

9. Rail selon l'une quelconque des revendications 1 à 8, **caractérisé en ce que** la section médiane (31, 41) est fabriquée comme une entretoise en une tôle métallique pliée, en plastique, bois, matériaux légers et/ou carton.

10. Rail selon l'une quelconque des revendications 1 à 9, **caractérisé en ce que** les sections d'extrémité (42) sont intégralement réalisées avec la section médiane (41).

11. Rail selon la revendication 10, **caractérisé en ce que** les sections d'extrémité (42) sont fabriquées par un pliage côté bord de la section médiane (41) et sont réalisées au moins à double paroi.

12. Rail selon la revendication 11, **caractérisé en ce que** les sections d'extrémité pliées (42) sont reliées entre elles par liaison de matière, à complémentarité de formes et/ou à force.
